# EUROPÄISCHE PATENTANMELDUNG

(11) **EP 4 674 313 A1**
(43) Veröffentlichungstag der Anmeldung: **07.01.2026**
(21) Anmeldenummer: 24186719.1
(22) Anmeldetag: 05.07.2024
(51) Int. Cl.: A47B 9/12, A47B 9/10

(54) **HÖHENVERSTELLBARES TISCHGESTELL MIT EINER RADIAL MONTIERBAREN SYNCHRONWELLE**

(71) Anmelder: Veyhl GmbH, 75389 Neuweiler (DE)
(72) Erfinder: BRUDER, Wolfgang, 72226 Simmersfeld (DE); HARTMANN, Benedikt, 73587 Neubulach (DE); KALMBACH, Jakob, 72213 Altensteig (DE)
(74) Vertreter: Kohler Schmid Möbus Patentanwälte

(57) **Zusammenfassung**

Die Erfindung betrifft ein Tischgestell mit einer Welle zur Synchronisation der Höhenverstellung zweier Säulen. Äußere Wellensegmente sind jeweils mit einem Teleskopantrieb in den jeweiligen Säulen gekoppelt. Eine Längenänderung der Säule bedingt eine Drehung er äußeren Wellensegmente und umgekehrt. Ein Hauptsegment (mittleres Segment) der Welle ist mit den äußeren Wellensegmenten koppelbar. Das Hauptsegment ist mit einer Bewegung, die eine Komponente in radialer Richtung zu den Achsen der äußeren Wellensegmente aufweist, relativ zu den äußeren Wellensegmenten positionierbar, um Kopplungsflächen aneinander zur Anlage zu bringen und/oder um die Segmente der Welle koaxial zueinander auszurichten. Eine rein axiale Bewegung des Hauptsegments relativ zu den äußeren Wellensegmenten ist nicht erforderlich, um die Wellensegmente miteinander zu verbinden.

## Beschreibung

### Hintergrund der Erfindung

Die Erfindung betrifft ein Tischgestell aufweisend zwei teleskopierbare Säulen mit je zumindest zwei relativ zueinander verschieblichen Säulenteilen, wobei jede der Säulen einen Teleskopantrieb aufweist, der die jeweiligen Säulenteile miteinander verbindet, wobei die beiden Teleskopantriebe über eine Welle mit zwei äußeren Segmenten und einem Hauptsegment zur Synchronisation der Teleskopbewegungen miteinander gekoppelt sind, wobei die beiden äußeren Segmente der Welle jeweils an einem ersten der beiden Säulenteile der beiden Säulen drehbar gelagert sind und mit dem jeweiligen Teleskopantrieb gekoppelt sind, und wobei zumindest eines der äußeren Segmente und zumindest ein Endbereich des Hauptsegments je wenigstens eine Kopplungsfläche aufweisen.

Solche Tischgestelle sind aus dem Stand der Technik, beispielsweise DE 10 2013 208 559 A1, bekannt.

Bei mechanisch höhenverstellbaren Tischgestellen, müssen die beiden Säulen miteinander gekoppelt werden, um eine gleichmäßige Höhenverstellung zu erzwingen und Schiefstellungen einer Tischplatte zu vermeiden.

Bei dem aus der zuvor genannten DE 10 2013 208 559 A1 bekannten Tischgestell greift eine Gasdruckfeder an der Welle an, um eine Höhenverstellung mit geringem Kraftaufwand zu ermöglichen. Bei anderen Tischgestellen ist eine blockierbare Gasdruckfeder in nur einer der Säulen angeordnet, vergleiche beispielsweise DE 10 2009 007125 A1. Bei all diesen Konstruktionen muss ein gleichmäßiges Ein- und Ausfahren der Säulen mit horizontal ausgerichteter Tischplatte sichergestellt werden.

Im Stand der Technik erfolgt die Verbindung der äußeren Wellensegmente und des Hauptsegments, indem diese Segmente zunächst koaxial zueinander angeordnet werden und anschließend durch eine rein axiale Bewegung in Überlappung miteinander gebracht werden. Dies setzt voraus, dass zumindest eine der Säulen noch nicht an einer Tischplatte befestigt ist, während deren Wellensegment mit dem Hauptsegment gekoppelt wird. In Figur 1 ist für ein aus DE 10 2013 208 559 A1 bekanntes Tischgestell schematisch dargestellt, wie ein hohles Hauptsegment 2 einer Welle in axialer Richtung 4 auf ein äußeres Wellensegment 6 aufgeschoben wird, nachdem diese Wellensegmente zuvor koaxial zueinander auf einer gemeinsamen Achse 8 ausgerichtet wurden. Für eine Drehkopplung können die Wellensegmente einen quadratischen Querschnitt aufweisen, wobei das äußere Wellensegment 6 in das Hauptsegment 2 eingeführt wird. Es wirken dann Flächen am Innenumfang des Hauptsegments 2 mit Flächen am Außenumfang des äußeren Wellensegments 6 zur Kopplung zusammen. Das äußere Wellensegment 6 ist an einer nicht näher dargestellten Säule drehbar gelagert.

### Aufgabe der Erfindung

Es ist eine Aufgabe der Erfindung, die Montage von Tischgestellen mit synchron höhenverstellbaren Säulen zu vereinfachen.

### Beschreibung der Erfindung

Diese Aufgabe wird erfindungsgemäß gelöst durch ein Tischgestell gemäß Anspruch 1, ein Tischgestell gemäß Anspruch 12 und einen Tisch gemäß Anspruch 21. In den jeweiligen Unteransprüchen und der Beschreibung sind vorteilhafte Ausführungsformen angegeben.

Erfindungsgemäß ist ein Tischgestell vorgesehen. Das Tischgestellt weist zwei teleskopierbare Säulen mit je zumindest zwei relativ zueinander verschieblichen Säulenteilen auf. Die Säulen können mehr als zwei, beispielsweise drei, relativ zueinander verschiebliche Säulenteile aufweisen. Durch eine Relativverschiebung der Säulenteile zueinander können die Säulen zur Höhenverstellung teleskopiert werden.

Jede der Säulen weist einen Teleskopantrieb auf, der die Säulenteile der jeweiligen Säule miteinander verbindet. Die beiden Teleskopantriebe sind über eine Welle mit zwei äußeren Segmenten und einem Hauptsegment zur Synchronisation der Teleskopbewegungen miteinander gekoppelt. Die Welle ist mit anderen Worten mehrteilig ausgebildet. Die beiden äußeren Segmente der Welle sind jeweils an einem ersten der beiden Säulenteile der beiden Säulen drehbar gelagert und sind mit dem jeweiligen Teleskopantrieb gekoppelt. Eine Drehung eines der äußeren Wellensegmente bewirkt über den Teleskopantrieb eine Längenänderung der jeweiligen Säule. Umgekehrt bewirkt eine Längenänderung der Säule über den Teleskopantrieb eine Drehung des jeweiligen äußeren Wellensegments. Die Welle überträgt die Längenänderung der einen Säule auf die andere Säule. Derart wird auf mechanischem Wege sichergestellt, dass die Säulen stets im gleichen Maße ein- oder ausgefahren werden. Die Welle kann daher auch als Synchronwelle bezeichnet werden.

Die Erfinder haben erkannt, dass die Wellensegmente in einer solchen Weise gestaltet werden können, dass die Positionierung der Wellensegmente aneinander mit einer Montagebewegung erfolgen kann, die zumindest eine radial zu den Achsen der beiden betroffenen Wellensegmente gerichtete Komponente aufweist. Die Montagebewegung zum Ausrichten der Wellensegmente kann rein radial sein. Je nach Gestaltung der Wellensegmente kann eine Schwenkbewegung hinzukommen, die während oder nach der radialen Bewegung ausgeführt werden kann, und die insbesondere um eine senkrecht zu den beiden Segment-Achsen ausgerichtete Schwenkachse erfolgen kann. Anstelle der oder zusätzlich zu der Schwenkbewegung, kann eine axiale Bewegungskomponente hinzukommen. In jedem Fall kann die Montagebewegung, durch welche die Wellensegmente miteinander in Kontakt gebracht oder zur Befestigung durch weitere Elemente koaxial zueinander ausgerichtet werden, mit einer zumindest mit einer Komponente radial zur Achse zumindest eines der Wellensegmente gerichteten Bewegung erfolgen.

Die radiale Richtung bezieht sich auf die Achse zumindest eines der Wellensegmente; typischerweise kann die Montagebewegung mit einer Komponente radial zu den Achsen beider Wellensegmente erfolgen. Die Achse meint jeweils die Drehachse der Wellensegmente im montierten Zustand.

Es versteht sich, dass die Beweglichkeit des Hauptsegments relativ zum äußeren Segment weniger Einschränkungen unterliegt, wenn noch keines der äußeren Segmente mit dem Hauptsegment in Kontakt gebracht, insbesondere mit diesem verbunden, ist. Die Wellensegmente sind erfindungsgemäß so gestaltet, dass die beschriebenen Montagebewegungen möglich sind; jedoch ist im Einzelfall denkbar, dass diese radialen Montagebewegungen nicht zwingend erforderlich sind. Gleichwohl sind andere als die radialen Montagebewegungen in der Regel nicht ohne weiteres möglich, wenn das Hauptsegment an einem Ende bereits mit einem der äußeren Segmente verbunden ist. Insbesondere zur Montage des anderen Endes des Hauptsegments am anderen äußeren Segment sind aufgrund der konstruktiven Gestaltung in der Regel die beschriebenen radialen Montagebewegungen notwendig.

Die vereinfachte Montage, insbesondere bei bereits an einer Tischplatte montierten oder vormontierten Säulen, kann durch verschiedene Gestaltungen der Wellensegmente und ggf. weiterer Elemente zum Verbinden der Wellensegmente miteinander erreicht werden.

Bei einer ersten Ausführungsform des erfindungsgemäßen Tischgestells weisen zumindest eines der äußeren Segmente und zumindest ein Endbereich des Hauptsegments je wenigstens eine Kopplungsfläche auf. Indem die Kopplungsflächen aneinander zur Anlage gebracht werden, wird eine Drehkopplung zwischen den Wellensegmenten eingerichtet. Auch das zweite der äußeren Segmente und ein zweiter Endbereich des Hauptsegments können wie das erste äußere Segment und der erste Endbereich gestaltet sein und in der gleichen Weise miteinander koppelbar sein.

Bei der ersten Ausführungsform sind die Kopplungsflächen durch eine Bewegung mit einer Komponente in einer radialen Richtung in axialer Überdeckung miteinander aneinander anlegbar. Die Wellensegmente sind mit anderen Worten unter einer zumindest teilweise radial verlaufenden Bewegung in Kontakt miteinander bringbar, wobei die Kopplungsflächen einander in axialer Richtung überlappen. Die axiale Überdeckung der Kopplungsflächen kann vor oder während der Bewegung mit der radialen Komponente eingerichtet werden.

Die Kopplungsflächen können eben oder gewölbt sein. Insbesondere kann eine Kopplungsfläche an einem der Wellensegmente eben und die zugeordnete Kopplungsfläche am anderen Wellensegment konvex gewölbt sein. Es können beide aneinander anliegende Kopplungsflächen eben sein.

Die Kopplungsflächen können durch ein Fixierelement im gegenseitigen Kontakt miteinander gehalten werden. Derart kann sichergestellt werden, dass die Anlage der Kopplungsflächen im Betrieb, insbesondere bei Drehungen der Welle, erhalten bleibt. Die Fixierung mittels des Fixierelements wird typischerweise eingerichtet, nachdem die Kopplungsflächen durch die Bewegung mit der radialen Komponente aneinander angelegt wurden. Alternativ kann die Fixierung mittels des Fixierelements eingerichtet werden, während die Kopplungsflächen durch die Bewegung mit der radialen Komponente aneinander angelegt werden.

Das Fixierelement kann in Eingriff mit einer Ausnehmung zumindest eines der Segmente bringbar sein. Insbesondere können bei koaxialer Ausrichtung der Achsen der Segmente die aneinander anliegenden Kopplungsflächen und das in die Ausnehmung eingreifende Fixierelement translatorische Relativbewegungen der beiden Segmente gegeneinander in allen radialen Richtungen verhindern. Somit verlieren die Kopplungsflächen weder den Kontakt, indem sie voneinander abheben noch indem sie an einander abgleiten. Rein axiale TranslationsBewegungen brauchen von dem Fixierelement nicht verhindert zu werden, da beidseits am Hauptsegment je ein äußeres Segment der Welle angeordnet ist, wodurch Axialbewegungen des Hauptsegments begrenzt oder verhindert werden.

Bei einer ersten Weiterbildung ist an den Segmenten je wenigstens eine Ausnehmung für den Eingriff des Fixierelements ausgebildet. Die Ausnehmungen können sich radial zu den Achsen der benachbarten Segmente erstrecken. Die Ausnehmungen können die Kopplungsflächen durchragen. Das in die Ausnehmungen beider Segmente eingreifende Fixierelement verhindert durch Formschluss Relativbewegungen der Segmente in zumindest einer ersten Ebene. Diese erste Ebene ist senkrecht zur Erstreckungsrichtung des Fixierelements und den Ausnehmungen ausgerichtet.

Das Fixierelement kann eine Schraube sein. Derart können die Kopplungsflächen gegen einander gepresst werden. Es sind dann auch Relativbewegungen entlang der Erstreckungsrichtung des Fixierelements und der Ausnehmungen unterbunden. Die Ausnehmung eines der Segmente kann mit einem Innengewinde für einen Eingriff eines Außengewindes der Schraube versehen sein. Alternativ kann sich an einem der Segmente eine Mutter abstützen.

Bei einer zweiten Weiterbildung ist das Fixierelement ein sich axial erstreckender Vorsprung an einem der Segmente. Die Ausnehmung für den Eingriff des Fixierelements erstreckt sich in axialer Richtung in das andere Segment hinein. Diese Gestaltung erlaubt eine werkzeuglose Montage der Segmente. Insbesondere können durch eine Schwenkbewegung der Vorsprung in Eingriff mit der Ausnehmung gebracht und zugleich die Achsen der Segmente koaxial zueinander ausgerichtet werden, nachdem zuvor die Kopplungsflächen durch die Bewegung mit der radialen Komponente aneinander angelegt wurden.

Vorteilhaft weist eines der Segmente zwei einander zuweisende Kopplungsflächen zum beidseitigen Übergreifen zweier voneinander wegweisender Kopplungsflächen des anderen Segments auf. Derart kann ein Abheben der Kopplungsflächen voneinander ohne weitere Fixierung verhindert werden. Ein Fixierelement braucht dann nur noch ein Abgleiten der Kopplungsflächen in radialer Richtung zu blockieren. Die Kopplungsflächen können parallel zueinander ausgerichtet sein. Die Richtung der radialen Komponente ist dann parallel zu den Kopplungsflächen.

Ein zwischen den einander zuweisenden Kopplungsflächen gebildeter Schlitz kann in radialer Richtung einseitig offen und andererseits geschlossen sein. Dies vereinfacht die Montage weiter, indem das Segment mit den voneinander wegweisenden Kopplungsflächen von der offenen Seite her in den Schlitz eingeschoben wird.

Die Kopplungsflächen der Segmente können sich mit einer Komponente quer zur radialen Richtung der Bewegung zum Anlegen der Kopplungsflächen aneinander erstrecken. Somit können die Kopplungsflächen mit einer Bewegung, deren Richtung einen Winkel größer Null, insbesondere von näherungsweise 90°, mit den Kopplungsflächen einschließt, aneinander angelegt werden. Dies kann die erforderliche Präzision bei der manuellen Durchführung dieser Bewegung verringern.

Die Segmente der Welle können je zwei gegeneinander abgewinkelte Kopplungsflächen aufweisen. Eine Schnittlinie der Kopplungsflächen kann mit der Achse der Segmente zusammenfallen. Durch die V-förmige Gestaltung der Kopplungsflächen werden die Wellensegmente quer zur Richtung Winkelhalbierenden zwischen den Kopplungsflächen aneinander zentriert. Ein Fixierelement braucht lediglich ein Abheben der Kopplungsflächen voneinander zu verhindern.

Das Hauptsegment der Welle kann mit einem Rohr gebildet sein. Dies spart Gewicht ohne die Torsionssteifigkeit wesentlich zu senken. Zudem kann ein rohrförmiges Hauptsegment die Ausbildung der Kopplungsflächen in verschiedener Hinsicht vereinfachen.

Bei einer Variante ist die Kopplungsfläche des Hauptsegments an einem eingedrückten oder zusammengedrückten Abschnitt des Rohrs gebildet. Dies ermöglicht eine besonders rationelle Fertigung des Hauptsegments. Diese Variante eignet sich besonders für eine Fixierung der Segmente mittels einer Schraube.

Bei einer anderen Variante weist das Rohr einen Rechteckquerschnitt mit einer teilumfänglichen Ausklinkung auf. Die zumindest eine Kopplungsfläche ist im nicht ausgeklinkten Umfangsbereich am Innenumfang des Rohrs ausgebildet. Ein solches Hauptsegment kann ebenfalls rationell gefertigt werden. Das äußere Segment kann einen korrespondierenden Rechteckquerschnitt zum Eingreifen in den einseitig ausgeklinkten Bereich des Hauptsegments aufweisen.

Die Kopplungsfläche des Hauptsegments kann an einem Einsatzelement ausgebildet sein, welches in axialer Richtung in ein, vorzugsweise rohrförmiges, Hauptstück einschiebbar ist. Ein solches Einsatzelement kann besonders präzise gefertigt werden, während das Hauptstück besonders rationell herstellbar sein kann. Die Verwendung eines Einsatzelements ermöglicht es zudem, baugleiche Hauptstücke des Hauptsegments mit unterschiedlichen äußeren Segmenten zu koppeln. Es brauchen jeweils nur zum äußeren Segment passende Einsatzelemente bereitgestellt zu werden.

Das Einsatzelement kann eine Nase aufweisen welche in eine Aussparung des Hauptstücks einführbar ist. Derart kann auf einfache Weise ein Anschlag eingerichtet werden, welcher die axiale Position des Einsatzelements im Hauptstück definiert. Zugleich kann eine Drehkopplung zwischen dem Einsatzelement und dem Hauptstück eingerichtet werden.

Ein erfindungsgemäßes Verfahren zum Montieren der ersten Ausführungsform des Tischgestells kann die folgenden Schritte umfassen:
A) Ausrichten der Segmente, sodass ihre Achsen in einer gemeinsamen Ebene aber nicht koaxial zueinander liegen;
B) Bewegen der Segmente in der gemeinsamen Ebene, um die Kopplungsflächen aneinander anzulegen und die Achsen koaxial auszurichten.

Im Schritt A) werden die Segmente mit anderen Worten so ausgerichtet, dass ihre Achsen parallel versetzt oder gegeneinander geneigt in der gemeinsamen Ebene verlaufen. Die Ausrichtung der Achsen in der gemeinsamen Ebene kann das nachfolgende koaxiale Ausrichten der Segmente vereinfachen. Dies ist insbesondere nützlich, wenn eines der Segmente zwei einander zuweisende Kopplungsflächen zum beidseitigen Übergreifen zweier voneinander wegweisender Kopplungsflächen des anderen Segments aufweist.

Die Bewegung der Segmente relativ zueinander im Schritt B) umfasst die Bewegung mit der Komponente in der radialen Richtung bezüglich der Achsen der Segmente. Die Bewegung kann eine translatorische Bewegung in radialer Richtung zu einem Segment oder zu beiden Segmenten umfassen. Die Bewegung kann alternativ oder zusätzlich eine Schwenkbewegung in der gemeinsamen Ebene umfassen.

Wenn wenigstens eine der Säulen durch eine Schwenkbewegung an einem Längsträger verrastbar ist, kann die Schwenkbewegung ein Verschwenken der Säule gegenüber dem Längsträger umfassen. Die Schwenkbewegung kann ferner ein Verschwenken des Hauptsegments gegenüber dem Längsträger umfassen.

Durch eine Schwenkbewegung einer Säule mit einem äußeren Segment der Welle gegenüber dem Längsträger und eine gleichzeitige Schwenkbewegung des Hauptsegments gegenüber dem Längsträger, insbesondere wobei das Hauptsegment anderenends bereits an dem anderen äußeren Segment anliegt, kann die Anlage der Kopplungsflächen aneinander eingerichtet werden und zugleich ein axialer Vorsprung als Fixierelement in eine axiale Ausnehmung eingeführt werden. Zwei einfache Teilbewegungen des Hauptsegments der Welle und einer der Säulen genügen somit, um die die Wellensegmente aneinander auszurichten und zu fixieren sowie zudem die Säule am Längsträger in einer Gebrauchsstellung zu befestigen.

Wenn an den Segmenten je wenigstens eine Ausnehmung für den Eingriff des Fixierelements ausgebildet ist, kann in einem Schritt C) das Fixierelement in die Ausnehmungen der benachbarten Segmente eingefügt werden. Wenn das Fixierelement eine Schraube ist, wird diese anschließend festgezogen.

Bei einer zweiten Ausführungsform des erfindungsgemäßen Tischgestells sind zumindest eines der äußeren Segmente, vorzugsweise beide äußeren Segmente, und das Hauptsegment durch eine Bewegung mit einer Komponente in einer radialen Richtung koaxial zueinander anordenbar, sodass jeweilige Stirnflächen eine Teilungsfuge zwischen den Segmenten definieren. Derart kann insbesondere wenn die beiden Säulen bereits an einer Tischplatte montiert sind, das Hauptsegment durch eine Bewegung in streng radialer Richtung relativ zu beiden äußeren Segmenten ausgerichtet werden.

Eine Schiebehülse ist über die Teilungsfuge verschieblich, um die Segmente miteinander zu koppeln. Die axiale Bewegung der Schiebehülse erfolgt relativ zu den Wellensegmenten, nachdem die Wellensegmente mit der radialen Bewegung koaxial ausgerichtet wurden. Über die Schiebehülse kann eine Drehkopplung der Segmente eingerichtet werden.

Es kann ein Fixierelement, insbesondere eine Schraube oder ein Stift, zum Fixieren der Schiebehülse an zumindest einem der Segmente vorgesehen sein. Insbesondere kann das Fixierelement in Ausnehmungen in der Schiebehülse und in einem der Segmente eingreifen. Dadurch kann die axiale Position der Schiebehülse gesichert werden. Zudem kann die Schiebehülse in Drehrichtung spielfrei mit dem Wellensegment verbunden werden. Es kann ein zweites Fixierelement vorgesehen sein, insbesondere eine zweite Schraube oder ein zweiter Stift. Das zweite Fixierelement kann in zweite Ausnehmungen der Schiebehülse und des anderen Segments eingreifen. Derart kann die Schiebehülse auch mit dem anderen Wellensegment in Drehrichtung spielfrei verbunden werden. Eine spielfreie Verbindung der Wellensegmente könnte alternativ beispielsweise auch durch die Wahl geeigneter Passungen eingerichtet sein.

Vorzugsweise sind von der Schiebehülse überdeckte Abschnitte der Segmente nicht rotationssymmetrisch bezüglich ihrer Achsen. Eine Drehkopplung ist dann ohne eine weitere Fixierung der Schiebehülse an den benachbarten Wellensegmenten eingerichtet. Die von der Schiebhülse überdeckten Abschnitte können im Querschnitt polygonal, insbesondere rechteckig, vorteilhafterweise quadratisch, sein. Es versteht sich, dass die Querschnittsform sich auf die Außenseiten der Wellensegmente und die Innenseite der Schiebehülse bezieht.

Das Hauptsegment der Welle kann auch bei der zweiten Ausführungsform mit einem Rohr gebildet sein.

Ein erfindungsgemäßes Verfahren zum Montieren der zweiten Ausführungsform des Tischgestells kann die folgenden Schritte umfassen:
K) Koaxiales Ausrichten der Segmente durch eine Bewegung mit einer Komponente in der radialen Richtung, sodass die Stirnflächen der Segmente an der Teilungsfuge an einander grenzen;
L) Vorschieben der Schiebehülse, sodass die Schiebehülse die Teilungsfuge überbrückt und die benachbarten Segmente miteinander koppelt.

Schritt K) kann insbesondere durchgeführt werden, nachdem beide Säulen an einem Längsträger oder an einer Tischplatte befestigt wurden. Im Schritt L) werden dann zwei Schiebehülsen über eine jeweilige Teilungsfuge verschoben, um das Hauptsegment mit beiden äußeren Segmenten zu koppeln.

Bei beiden Ausführungsformen kann das Hauptsegment der Welle mehrteilig mit zumindest zwei starr miteinander koppelbaren Teilstücken ausgebildet sein. Ein mehrteiliges Hauptsegment kann für den Transport zerlegt werden. Insbesondere kann es möglich sein, die Teilstücke gemeinsam mit den Säulen zu verpacken, ohne dass hierfür die Außenmaße der Verpackung vergrößert werden müssen. Das Hauptsegment kann aus den Teilstücken zusammengesetzt werden, bevor es mit den äußeren Segmenten verbunden wird.

Bei einer ersten Weiterbildung ist ein Mittelstück in einander zugewandte Enden der Teilstücke einsetzbar, insbesondere wobei das Mittelstück für jedes der Teilstücke einen Drehmitnehmer aufweist und/oder wobei einander zuweisende axiale Endflächen der Teilstücke Vorsprünge und Vertiefungen für eine formschlüssige Drehkopplung aufweisen. Derart kann eine präzise Verbindung der beiden Teilstücke geschaffen werden.

Bei einer anderen Weiterbildung sind die beiden Teilstücke mittels einer Schiebemuffe miteinander verbindbar. Es kann ein weiteres Fixierelement, insbesondere eine Schraube oder ein Stift, zum Fixieren der Schiebemuffe an zumindest einem der Segmente vorgesehen sein. Insbesondere kann das weitere Fixierelement in Ausnehmungen in der Schiebemuffe und einem der Teilstücke eingreifen. Dadurch kann die axiale Position der Schiebemuffe gesichert werden. Zudem kann die Schiebemuffe in Drehrichtung spielfrei mit dem Teilstück verbunden werden. Es kann ein weiteres zweites Fixierelement vorgesehen sein, insbesondere eine zweite Schraube oder ein zweiter Stift. Das weitere zweite Fixierelement kann in zweite Ausnehmung der Schiebemuffe und des anderen Teilstücks eingreifen. Derart kann die Schiebemuffe auch mit dem anderen Teilstück in Drehrichtung spielfrei verbunden werden. Eine spielfreie Verbindung der Teilstücke könnte alternativ beispielsweise auch durch die Wahl geeigneter Passungen eingerichtet sein.

Die Teleskopantriebe in den beiden Säulen können jeweils ein umlaufendes Zugmittel, insbesondere eine Kette oder einen Zahnriemen, aufweisen, welches über eine obere und eine untere Umlenkrolle an dem jeweiligen ersten Säulenteil geführt ist, und welches mit dem jeweiligen zweiten Säulenteil verbunden ist. Die Umlenkrollen können Zahnräder oder Riemenscheiben sein. Bei einer Verschiebung der Säulenteile gegeneinander versetzt das umlaufende Zugmittel die Umlenkrollen in Drehung. Umgekehrt erzwingt eine Drehung der Umlenkrollen eine Verschiebung der Säulenteile gegeneinander. Die äußeren Wellensegmente sind typischerweise drehstarr mit den oberen Umlenkrollen gekoppelt. Insbesondere könnten die oberen Umlenkrollen und die äußeren Wellensegmente koaxial miteinander angeordnet sein. Die oberen Umlenkrollen können auf die äußeren Wellensegmente aufgesetzt oder einstückig mit diesen sein.

Das Tischgestell kann eine, vorzugsweise blockierbare, Gasdruckfeder aufweisen, die sich zwischen den Säulenteilen einer der Säulen abstützt. Die Gasdruckfeder kann das Gewicht einer Tischplatte und des höhenveränderlichen Teils des Tischgestells bei der Höhenverstellung zumindest teilweise kompensieren. Durch Blockieren der Gasdruckfeder kann das Tischgestell in verschiedenen Höhen fixiert werden. Die Synchronisierung der beiden Tischbeine über die Teleskopantriebe und die Welle stellt sicher, dass beide Säulen gleichmäßig ein- und ausfahren. Zudem kann aufgrund der Kopplung auch die zweite Säule, in welcher keine blockierbare Gasdruckfeder angeordnet ist, nicht absinken oder ausfahren, wenn die Gasdruckfeder in der ersten Säule blockiert ist.

Das Tischgestell kann einen Längsträger aufweisen. Der Längsträger kann die beiden Säulen miteinander verbinden.

Die Säulen können an dem Längsträger befestigbar sein. Insbesondere können die Säulen durch eine Schwenkbewegung an dem Längsträger verrastbar sein. Bei einem Tischgestell der ersten Ausführungsform kann die Schwenkbewegung zum Verrasten einer der Säulen am Längsträger zugleich das Einschwenken eines Fixierelements in Form eines axialen Vorsprungs an einem Wellensegment in eine axiale Ausnehmung am anderen Wellensegment bewirken. Typischerweise wird zunächst eine erste Säule am Längsträger verrastet. Sodann wird das Hauptsegment der Welle am äußeren Wellensegment der ersten Säule angebracht. Daraufhin wird die zweite Säule am Längsträger schräg angestellt, etwa wobei Zapfen der Säule in Schlitze am Längsträger eingeführt werden, um die Schwenkachse zu definieren. Sodann werden das Hauptsegment und das zweite äußere Wellensegment aneinander angenähert, indem sie radial zu ihren (Dreh-)Achsen zum Längsträger hin geschwenkt werden. Dabei kommen die Kopplungsflächen miteinander in Kontakt. Schließlich wird der Vorsprung in die Ausnehmung eingeführt, während die Schwenkbewegungen der Wellensegmente gegeneinander bzw. gegenüber dem Längsträger eine finale Ausrichtung aller Bauteile bewirken. Das Einführen des Vorsprungs in die Ausnehmung erfolgt dabei unter einer Axialverschiebung der Kopplungsflächen der beiden Wellensegmente gegeneinander, während zugleich die Kopplungsflächen sich radial zur Achse ihres jeweiligen Segments bewegen.

Das Tischgestell kann zwei sich quer zu dem Längsträger erstreckende Querträger aufweisen.

In den Rahmen der vorliegenden Erfindung fällt auch ein Tisch mit einem oben beschriebenen, erfindungsgemäßen Tischgestell und einer Tischplatte. Die Tischplatte kann an den Querträgern und/oder dem Längsträger abgestützt sein.

Weitere Merkmale und Vorteile der Erfindung ergeben sich aus der Beschreibung, den Ansprüchen und der Zeichnung. Erfindungsgemäß können die vorstehend genannten und die noch weiter ausgeführten Merkmale jeweils einzeln für sich oder zu mehreren in beliebigen, zweckmäßigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in der Zeichnung dargestellt und wird anhand von Ausführungsbeispielen beschrieben.
- Fig. 1: zeigt eine Prinzipskizze des axialen Zusammenfügens zweier Wellensegmente bei einem Tischgestell aus dem Stand der Technik;
- Fig. 2: zeigt einen erfindungsgemäßen Tisch mit einem erfindungsgemäßen Tischgestell, in einer schematischen Perspektivansicht;
- Fig. 3: zeigt eine Prinzipskizze eines erfindungsgemäßen Tischs während ein Hauptsegment einer Welle durch eine radiale Montagebewegung an äußeren Segmenten der Welle, die an teleskopierbaren Säulen drehbar gelagert sind, angeordnet wird;
- Fig. 4: zeigt eine erste Variante der Kopplung zweier radial montierbarer Wellensegmente, in einer schematischen Explosionsdarstellung;
- Fig. 5a: zeigt eine zweite Variante der Kopplung zweier radial montierbarer Wellensegmente, in einer schematischen Explosionsdarstellung;
- Fig. 5b: zeigt eine weitere schematische Perspektivansicht eines der Wellensegmente aus Figur 5a;
- Fig. 6: zeigt eine dritte Variante der Kopplung zweier radial montierbarer Wellensegmente, in einer schematischen Explosionsdarstellung;
- Fig. 7: zeigt eine vierte Variante der Kopplung zweier radial montierbarer Wellensegmente, in einer schematischen Explosionsdarstellung;
- Fig. 8: zeigt ein mehrteiliges Wellensegment mit zwei durch eine Schiebemuffe verbindbaren Teilstücken, in einer schematischen Explosionsdarstellung;
- Fig. 9: zeigt eine fünfte Variante der Kopplung zweier radial montierbarer Wellensegmente, mit einem rohrförmigen Hauptstück, in welchem ein Einsatzelement zur unmittelbaren Anlage an einem äußeren Wellensegment aufnehmbar ist, in einer schematischen Explosionsdarstellung;
- Fig. 10a: zeigt eine sechste Variante der Kopplung zweier radial montierbarer Wellensegmente, mit einem rohrförmigen Hauptstück, in welchem ein Einsatzelement zur unmittelbaren Anlage an einem äußeren Wellensegment mit einer axialen Ausnehmung aufnehmbar ist, in einer schematischen Explosionsdarstellung;
- Fig. 10b: zeigt das Einsatzelement aus Figur 11a in einer schematischen Perspektivansicht, wobei ein axialer Vorsprung zum Eingreifen in die axiale Ausnehmung erkennbar ist;
- Fig. 10c: zeigt die Wellensegmente aus Figur 11a während der Montage, in einer schematischen Seitenansicht;
- Fig. 11: zeigt eine Prinzipskizze eines weiteren erfindungsgemäßen Tischgestells, während eine Säule mit einem äußeren Wellensegment und ein Hauptsegment der Welle durch eine Schwenkbewegung jeweils in radialer Richtung bezüglich ihrer Achsen bewegt werden und in axialer Richtung in Überlappung gebracht werden;
- Fig. 12: zeigt eine siebte Variante der Kopplung zweier radial montierbarer Wellensegmente, in einer schematischen Explosionsdarstellung;
- Fig. 13: zeigt ein mehrteiliges Wellensegment mit zwei über ein Mittelstück verbindbaren Teilstücken, in einer schematischen Explosionsdarstellung.

**Figur 2** zeigt einen Tisch **10.** Eine Tischplatte **12** ist auf einem Tischgestell **20** befestigt. Das Tischgestellt 20 weist zwei höhenverstellbare Säulen (Beine) **22a, 22b** auf.

Die Säulen 22a, 22b umfassenden je ein erstes, hier oberes, Säulenteil **24** und ein zweites, hier unteres, Säulenteil **26.** Vorliegend sind die oberen Säulenteilen 24 in den unteren Säulenteilen 26 geführt. Ein Längsträger **28** verbindet die oberen Säulenteile 24 miteinander. Insbesondere können die Säulen 22a, 22b an dem Längsträger 28 befestigt sein.

An Enden des Längsträgers 28 bzw. oberends an den beiden Säulen 22a, 22b sind zwei Querträger **30** befestigt. Die Tischplatte 12 liegt auf den Querträgern 30 auf und kann mit diesen verschraubt sein.

Unterends an den Säulen 22a, 22b können Fußausleger **32** befestigt sein.

In den beiden Säulen 22a, 22b ist jeweils ein Teleskopantrieb **34** angeordnet. In Figur 2 ist nur der Teleskopantrieb 30 der Säule 22a zu erkennen. Die Teleskopantriebe 34 beider Säulen 22a, 22b sind auch in **Figur 3** skizziert. Es sei angemerkt, dass zur Montage des Tischgestells 20 typischerweise die Tischplatte 12 mit ihrer Oberseite auf den Boden gelegt wird.

Die Teleskopantriebe 34 umfassen jeweils eine obere und eine untere Umlenkrolle **36, 37,** beispielsweise Riemenscheiben oder Zahnräder, die an den ersten Säulenteilen 24 drehbar gelagert sind. Ein umlaufend geschlossenes Zugmittel **38,** beispielsweise ein Zahnriemen oder eine Kette, ist jeweils über die beiden Umlenkrollen 36, 37 geführt. Das umlaufende Zugmittel 38 ist jeweils an einer Stelle zwischen den beiden Umlenkrollen 36, 37 an dem zweiten Säulenteil 26 fixiert. Hierzu kann sich ein Haltestab **40** vom Boden des zweiten Säulenteils 26 aus ins ersten Säulenteilen 24 hinein erstrecken; dies ist in Figur 3 für die Säule 22b dargestellt. Alternativ kann das umlaufende Zugmittel 38 an einem Zylinder **42** einer Gasdruckfeder **44** befestigt sein; dies ist in den Figuren 2 und 3 für die Säule 22a dargestellt. Der Zylinder 42 der Gasdruckfeder 44 ist an dem zweiten Säulenteil 26 befestigt. Eine Kolbenstange **46** der Gasdruckfeder 44 ist an dem ersten Säulenteil 24 befestigt. Die Gasdruckfeder 44 verringert die bei der Höhenverstellung des Tisches 10 aufzuwendende Kraft. Vorzugsweise ist die Gasdruckfeder 44 blockierbar.

Bei der Höhenverstellung des Tisches 10 versetzt das am jeweiligen zweiten Säulenteil 26 gehaltene Zugmittel 38 die beiden Umlenkrollen 36, 37 in Drehung. Umgekehrt bewirkt eine Drehung einer der Umlenkrollen 36, 27 auch eine Drehung der anderen Umlenkrolle 36, 37 sowie eine Längenveränderung der jeweiligen Säule 22.

Die oberen Umlenkrollen 36 sind jeweils mit einem äußeren Wellensegment **48a, 48b** (gemeinsam auch mit dem Bezugszeichen **48** bezeichnet) einer Welle **50** gekoppelt. Beispielsweise können die oberen Umlenkrollen 36 formschlüssig auf den äußeren Wellensegmenten 48 gehalten sein. Die äußeren Wellensegmente 48 sind jeweils gemeinsam mit den oberen Umlenkrollen 36 drehbar in den oberen Säulenteilen 24 gelagert. Ein Hauptsegment **52** der Welle 50 verbindet die beiden äußeren Wellensegmente 48 miteinander. Somit erfolgt eine Längenänderung der beiden Säulen 22a, 22b stets synchron.

Bei der in Figur 3 dargestellten Ausführungsform des Tischgestells 20 weisen die äußeren Wellensegmente 48 jeweils Kopplungsflächen **54** zur Anlage an entsprechenden Kopplungsflächen **56** des Hauptsegments 52 auf. Die Kopplungsflächen 54, 56 überlappen einander in axialer Richtung. Um die Kopplungsflächen 54, 56 aneinander anzulegen, kann das Hauptsegment 52 radial zu den Achsen **58** der äußeren Wellensegmente 48 sowie radial zu seiner Achse **60** den äußeren Wellensegmenten 48 angenähert werden. Diese Montagebewegung ist in Figur 3 mit einem Pfeil **62** angedeutet. Wenn die Kopplungsflächen 54, 56 aneinander anliegenden, sind die Achsen 58, 60 koaxial zueinander ausgerichtet.

Nachfolgend werden einige Varianten dieser Ausführungsform beschrieben.

Bei der in **Figur 4** gezeigten Variante weist das Hauptsegment 52 ein rohrförmiges Hauptstück **64** auf, in dessen offene Enden je ein Einsatzelement **66** einsetzbar ist. Eine Drehkopplung von Hauptstück 64 und ein Einsatzelement 66 kann durch ein Fixierelement **68** in Form einer Schraube mit einer Mutter **69** erfolgen. Das Fixierelement 68 durchgreift im montierten Zustand Bohrungen **70, 71** in dem Hauptstück 64 und den Einsatzelementen 66.

An dem Einsatzelement 66 sind zwei gegeneinander abgewinkelte Kopplungsflächen **56.1, 56.2** ausgebildet. Die äußeren Wellensegmente weisen jeweils zwei korrespondierend gegeneinander abgewinkelte Kopplungsflächen **54.1, 54.2** auf. Vorliegend sind die Kopplungsflächen 56.1, 56.2 am Hauptsegment 52 konvex ausgerichtet. Die Kopplungsflächen 54.1, 54.2 an den äußeren Wellensegmenten 48 sind entsprechend konkav angeordnet. Die geneigten Kopplungsflächen 54.1, 54.2, 56.1, 56.2 sind schräg zur radialen Montagerichtung 62 ausgerichtet.

Um die Kopplungsflächen 54, 56 nach der Montage in der radialen Richtung 62 aneinander zu fixieren, ist je ein weiteres Fixierelement 68 in Form einer Schraube vorgesehen, welches Ausnehmungen **72, 74** in dem jeweiligen äußeren Wellensegment 48 und dem Einsatzelement 66 durchgreift. Die äußeren Wellensegmente 48 weisen je eine Vertiefung zur Aufnahme einer weiteren Mutter 69 auf.

Die äußeren Wellensegmente 48 weisen jeweils einen Lagersitz **76** für ein nicht näher dargestelltes Wälz- oder Gleitlager zur drehbaren Lagerung in den oberen Säulenteilen 24 auf. Ferner ist an den äußeren Wellensegmenten 48 jeweils ein Sitz **78** für die obere Umlenkrolle 36 ausgebildet. Der Sitz 78 ist hier als eine zylindrische Fläche dargestellt. An dem Sitz 78 können nicht näher dargestellte Mitnehmer für einen Formschluss mit der Umlenkrolle in Drehrichtung vorgesehen sein.

Bei der in den **Figuren 5a** und **5b** gezeigten Variante sind zwei konkav gegeneinander geneigte Kopplungsflächen 56.1, 56.2 unmittelbar in ein rohrförmiges Hauptsegment 52 der Welle eingeprägt. Kopplungsflächen 54.1, 54.2 an äußeren Wellensegmenten 48 sind entsprechend konvex gegeneinander geneigt. Im Übrigen sei auf die vorstehende Beschreibung zu Figur 4 verwiesen.

Bei der in **Figur 6** gezeigten Variante sind sich quer zur radialen Montagerichtung 62 erstreckende Kopplungsflächen 56 durch Zusammendrücken von Endabschnitten eines rohrförmigen Hauptsegments 52 gebildet. Die äußeren Wellensegmente 48 weisen entsprechend je eine radial zu ihrer Achse 58 verlaufende ebene Kopplungsfläche 54 auf. Als Fixierelement 68 ist wiederum eine Schraube mit einer Mutter 69 vorgesehen, um die Wellensegmente 48, 52 aneinander zu befestigen.

Bei der in **Figur 7** dargestellten Variante ist ein Hauptsegment 52 mit einem im Querschnitt quadratischen Rohr gebildet. Eine der Seitenflächen des Rohrs ist ausgeklinkt, sodass ein im Querschnitt quadratischer Abschnitt eines äußeren Wellensegments 48 in radialer Richtung 62 zwischen die drei verbleibenden Seitenflächen des Rohrs eingefügt werden kann. Hierzu sind drei Kopplungsflächen 54.1, 54.2, **54.3** am Außenumfang des äußeren Wellensegments 48 und drei Kopplungsflächen 56.1, 56.2, **56.3** am Innenumfang des Hauptsegments 52 ausgebildet. Die Kopplungsflächen 56.1 und 56.2 weisen zur Achse des Hauptsegments 52 und übergreifenden die von der Achse des äußeren Wellensegmente 78 wegweisenden Kopplungsflächen 54.1 und 54.2.

Als Fixierelement 68 durchgreift eine Schraube im montierten Zustand Ausnehmungen 74 in den beiden einander gegenüberliegenden Seitenflächen des Hauptsegments und eine Ausnehmung 72 im äußeren Wellensegment 48.

Das Hauptsegment 52 kann wie in **Figur 8** gezeigt mehrteilig sein. Eine Schiebemuffe **80** kann zwei Teilstücke **82a, 82b** des Hauptsegments 52 miteinander koppeln. Aufgrund des polygonalen Querschnitts der Teilstücke 82a, 82b bewirkt die Schiebemuffe eine Drehkopplung. Um ein axiales Auseinanderfallen während der Montage des Hauptsegments 52 an den äußeren Wellensegmenten 48 zu vermeiden, können als Fixierelemente 68 zwei Schrauben jeweils Bohrungen **83, 84** in der Schiebemuffe 80 und den beiden Teilstücken 82a, 82b durchgreifen.

Bei der in **Figur 9** dargestellten Variante sind zwei einander zuweisende, parallele Kopplungsflächen 56.1, 56.2 eines Hauptsegments 52 an einem Einsatzelement 66 ausgebildet. Das Einsatzelement 66 ist in axialer Richtung in ein rohrförmiges Hauptstück 64 mit kreisringförmigem Querschnitt einschiebbar. Das Hauptstück 64 weist in seiner Mantelfläche eine Aussparung **86** auf, welche hier in der Art eines Schlitzes zum freien Ende hin offen ist. Das Einsatzelement 66 weist eine Nase **88** auf, welche im montierten Zustand in die Aussparung 86 eingreift. Durch den Eingriff der Nase 88 in die Aussparung wird einerseits ein axialer Anschlag gebildet; andererseits erfolgt eine Drehkopplung von Einsatzelement 66 und Hauptstück 64.

Das Einsatzelement 66 ist zwischen den Kopplungsflächen 56.1, 56.2 zumindest in einer radialen Richtung 62 offen, um ein radiales Aufschieben auf einen stegförmigen Abschnitt eines äußeren Wellensegments 48 mit zwei voneinander weg weisenden Kopplungsflächen 54.1, 54.2 zu erlauben.

Als Fixierelement 68 durchgreift im montierten Zustand eine Schraube Ausnehmungen 72, 74, **90** im äußeren Wellensegment 48, Hauptstück 64 und Einsatzelement 66. Derart wird das äußere Wellensegment 48 in der Montagerichtung 62 und der axialen Richtung am Hauptsegment 52 fixiert. Zudem wird eine zusätzliche Drehkopplung zwischen dem Hauptstück 64 und dem Einsatzelement 66 geschaffen.

Auch bei der in den **Figuren 10a****,** **10b** und **10c** dargestellten Variante sind je zwei einander zuweisende Kopplungsflächen 56.1, 56.2 an Einsatzelementen 66 ausgebildet. Die Einsatzelemente 66 werden in ein rohrförmiges Hauptstück 64 eines Hauptsegments 52 an dessen beiden Enden eingeschoben. Hier sind am Einsatzelement 66 zwei Nasen 88 für einen Eingriff in Aussparungen 86 des Hauptstücks 64 vorgesehen.

Das Einsatzelement 66 ist zwischen den Kopplungsflächen 56.1, 56.2 zumindest einseitig, hier beidseitig (vergleiche Figur 10b), in einer radialen Richtung 62 offen, um ein radiales Aufschieben auf einen stegförmigen Abschnitt eines äußeren Wellensegments 48 mit zwei voneinander weg weisenden Kopplungsflächen 54.1, 54.2 zu erlauben. Das Hauptstück 64 weist einen korrespondierenden Schlitz **92** auf, welcher einen radialen Zugang zwischen die Kopplungsflächen 56.1, 56.2 ermöglicht, wenn das Einsatzelement 66 im Hauptstück 64 aufgenommen ist. Gegenüber des Schlitzes 92 ist die Mantelfläche des Hauptstücks 64 geschlossen, um insbesondere während der Montage eine Anlagefläche für das äußere Wellensegment 48 zu bieten.

Bohrungen, die quer zu den Kopplungsflächen 56.1, 56.2 im Einsatzelement 66 und im Hauptstück 64 verlaufen, sind bei dieser Variante ohne Funktion; diese Bohrungen sind lediglich vorhanden, um Gleichteile für unterschiedliche Varianten verwenden zu können.

Die äußeren Wellensegmente 48 weisen am freien Ende zwischen den Kopplungsflächen 54.1, 54.2 eine Ausnehmung **94** auf, die sich in axialer Richtung vom freien Ende zu einem Lagersitz 76 bzw. einem Sitz 78 für eine obere Umlenkrolle 36 erstreckt, vergleiche Figur 10a. Die Einsatzelemente 66 weisen am geschlossenen Ende zwischen den Kopplungsflächen 56.1, 56.2 je einen axialen Vorsprung **96** auf. Bei koaxialer Ausrichtung der Achsen 58, 60 greift der Vorsprung 96 in die Ausnehmung 94 ein. Derart ist ein radiales Auseinanderfallen von Hauptsegment 52 und den äußeren Wellensegmenten 48 verhindert. Der Vorsprung 96 stellt insofern ein Fixierelement **98** dar.

Der Montageablauf eines Tischgestells 20 mit dieser Welle 50 ist in **Figur 11** veranschaulicht.

Zunächst wird eine erste Säule 22a an einem Längsträger 28 befestigt, beispielsweise durch Verschwenken um Bolzen **100a,** die in Schlitze **102a** am Längsträger 28 eingreifen, mittels eines Rasthakens **104a** verrastet. Eine Tischplatte 12 (vergleiche Figuren 2 und 3) ist der Übersichtlichkeit halber in Figur 11 nicht dargestellt.

Sodann wird ein erstes Ende des Hauptstücks 52 in Eingriff mit dem ersten äußeren Wellensegment 48a gebracht. Dies kann vorzugsweise in radialer Richtung oder prinzipiell auch in axialer Richtung erfolgen. Dabei wird das Hauptsegment 52 vom Längsträger 28 weg gegenüber der Achse 58 des ersten äußeren Wellensegments 48a geneigt, vergleiche auch Figur 10c. Der axiale Vorsprung 96 greift noch nicht oder zumindest nicht vollständig in die axiale Ausnehmung 94 am ersten äußeren Wellensegment 48a ein.

Die zweite Säule 22b wird am Längsträger 28 angesetzt, indem ihre Bolzen **100b** in Schlitze **102b** eingeführt werden, sodass eine Schwenkachse definiert wird. In der Regel wird das Hauptsegment 52 zunächst bei festgehaltener Säule 22b bzw. unbewegtem Wellensegment 48b durch Verschwenken in der Montagerichtung **108** radial auf das zweite äußere Wellensegment 48b aufgesetzt. Die Säule 22b bzw. das äußere Wellensegment 48b sind dabei von dem Längsträger 28 weggeneigt. Dabei wird der stegförmige Abschnitt des zweiten äußeren Wellensegments 48b mit den Kopplungsflächen 54.1, 54.2 durch den Schlitz 92 im Hauptstück 64 in radialer Richtung zwischen die Kopplungsflächen 56.1, 56.2 des zweiten Einsatzelements **66b** eingeführt. Durch diese radiale Bewegung wird bereits eine teilweise axiale Überdeckung der Kopplungsflächen 54.1, 54.2, 56.1, 56.2 eingerichtet.

Durch gleichzeitiges Verschwenken der Säule 22b und des Hauptsegments 52 in den Montagerichtungen **106,** 108 werden die Kopplungsflächen 54.1, 54.2 am zweiten äußeren Wellensegments 48b und die Kopplungsflächen 56.1, 56.2 am zweiten Ende bzw. zweiten Einsatzelement 66b des Hauptsegments 52 jeweils radial zu den Achsen 58, 60 ihres jeweiligen Wellensegments 48b, 52 bewegt. Zumindest lokal bewegen sich die Kopplungsflächen 54.1, 54.2, 56.1, 56.2 des einen Wellensegments 48b, 52 dabei auch in radialer Richtung zur Achse 60, 58 des anderen Wellensegments 52, 48b über dessen Kopplungsflächen 56.1, 56.2, 54.1, 54.2.

Das Hauptsegment 52 wird bei der Montagebewegung 108 um das erste äußere Wellensegment 48a geschwenkt, welches in den Schlitz 92 am ersten Ende des Hauptstücks 64 bzw. in das erste Einsatzelement **66a** eingreift. Der geschlossene Umfangsbereich am Hauptstück 64 gegenüber des Schlitzes 92 fungiert dabei als Auflagefläche.

Durch die Schwenkbewegungen in den Richtungen 106, 108 wird die axiale Überdeckung der Kopplungsflächen 54.1, 54.2, 56.1, 56.2 der beiden Wellensegmente 48b, 52 zunehmend vergrößert.

Bevor eine koaxiale Ausrichtung aller Wellensegmente 48a, 48b, 52 erreicht ist, gelangen die axialen Vorsprünge 96 der Einsatzelemente 66a, 66b in Eingriff mit den axialen Ausnehmungen 94 der äußeren Wellensegmente 48a, 48b. Bei koaxialer Ausrichtung der Wellensegmente 48a, 48b, 52 sind die axialen Vorsprünge 96 der Einsatzelemente 66a, 66b in den axialen Ausnehmungen 94 der äußeren Wellensegmente 48a, 48b aufgenommen. Das Hauptsegment 52 kann sich dann nicht mehr von den äußeren Wellensegmenten 48a, 48b lösen.

Bei Erreichen der koaxialen Lage aller Wellensegmente 48a, 48b, 52 verriegelt der Rasthaken **104b** die zweite Säule 22b mit dem Längsträger 28.

Bei dieser Variante ist in der zuvor beschriebenen Weise eine werkzeuglose Montage beider Säulen 22a, 22b und des Hauptsegments 52 möglich. Der Aufwand zur Montage des Tischgestells 20 kann dadurch verringert werden.

In Figur 12 ist eine Welle **50'** einer weiteren Ausführungsform eines Tischgestells dargestellt. Bei dieser Ausführungsform weisen ein Hauptsegment **52'** und ein Kopplungsabschnitt **110** eines jeweiligen äußeren Wellensegments **48'** jeweils einen polygonalen, hier quadratischen, Querschnitt am Außenumfang auf. Bei koaxialer Anordnung ihrer Achsen 58, 60 grenzen Stirnflächen **112, 114** aneinander. Zwischen den Stirnflächen 112, 114 ist eine Teilungsfuge **116** ausgebildet.

Die Breite der Teilungsfuge 116 ist hier der Übersichtlichkeit halber vergrößert. Für die Befestigung der Wellensegmente 48', 52' aneinander können die Stirnflächen 112, 114 einander berühren oder einen geringen Abstand von insbesondere höchstens 2 mm aufweisen.

Eine Schiebehülse **118** dient zum Verbinden der Wellensegmente 48', 52'. Hierzu wird die Schiebehülse 118 über die Teilungsfuge 116 verschoben, sodass sie beide Wellensegmente 48', 52' überlappt. Aufgrund des polygonalen Querschnitts ist derart eine Drehkopplung der Wellensegmente 48', 52' eingerichtet.

Um die Schiebehülse 118 in Überdeckung mit den beiden Wellensegmenten zu halten kann ein Fixierelement 68 in Form einer Schraube in Ausnehmungen **120, 122** des äußeren Wellensegments 48' und der Schiebehülse 118 eingeführt und mittels einer Mutter 69 verspannt werden. Da im montierten Zustand beidseitig äußere Wellensegmente 48' angeordnet sind, braucht das Hauptsegment 52' nicht in axialer Richtung an den äußeren Wellensegmenten 48' gesichert zu werden.

Für die Montage eines Tischgestells 20 (vergleiche Figur 2) mit der in Figur 12 dargestellten Welle 50' werden typischerweise zunächst die Säulen 22a, 22b mit den äußeren Wellenabschnitten 48a, 48b an einem Längsträger 28 bzw. einer Tischplatte 12 befestigt. Sodann wird das Hauptsegment 52' in radialer Richtung zwischen die äußeren Wellenabschnitten 48a, 48b eingeführt und deren Achsen 58, 60 koaxial ausgerichtet. Bei koaxialer Ausrichtung der Achsen und korrespondierender Drehstellung der polygonalen Kopplungsabschnitte 110 und des Hauptsegments 52' werden die Schiebehülsen 118 über die Teilungsfugen 116 vorgeschoben. Abschließend können die Schiebehülsen mittels der Fixierelemente 68 fixiert werden.

Ein weiteres mehrteiliges Hauptsegment 52 einer Welle 50 kann wie in **Figur 13** dargestellt zwei rohrförmige Teilstücke **124a, 124b** mit beispielhaft kreisringförmigem Querschnitt aufweisen. Ein Mittelstück **126** greift im montierten Zustand in die einander zugewandten Enden der Teilstücke 124a, 124b ein. Stirnseitig sind die Teilstücke 124a, 124b kronenartig gestaltet mit Vorsprüngen **128** und dazwischenliegenden Vertiefungen **130.** Die Vorsprünge 128 greifen im montierten Zustand jeweils in die Vertiefungen 130 des anderen Teilstücks 124a, 124b ein. Derart ist eine Drehkopplung eingerichtet.

Zusätzlich weist das Mittelstück 126 zwei Drehmitnehmer **132** auf, die hier als radiale Zapfen ausgebildet sind. Je einer der Vorsprünge 128 an den beiden Teilstücken 124a, 124b weist eine stirnseitig offene Einkerbung **134** für einen Eingriff eines der Drehmittnehmer 132 auf.

In axialer Richtung können die Teilstücke 124a, 124b über eine Presspassung am Mittelstück 126 gehalten sein. Dies genügt, um das Hauptsegment 52 an den Säulen 22a, 22bzu montieren. Zugleich kann eine werkzeuglose Montage und erforderlichenfalls Demontage möglich sein.

Es sei angemerkt, dass die Teilbarkeit des Hauptsegments 52 wie in den Figuren 8 und 13 dargestellt, grundsätzlich unabhängig von der Art der Kopplung des Hauptsegments 52 mit den äußeren Wellensegmenten 48 vorgesehen sein kann. Insbesondere kann das Hauptsegment 52' aus Figur 12 wie das Hauptsegment 52 aus Figur 8 geteilt sein. Ein gemäß Figur 13 mehrteiliges Hauptsegment 52 eignet sich insbesondere für die in den Figuren 4, 5, 6, 9 und 10 dargestellten Varianten.

Zusammenfassend betrifft die Erfindung ein Tischgestell mit einer Welle zur Synchronisation der Höhenverstellung zweier Säulen. Äußere Wellensegmente sind jeweils mit einem Teleskopantrieb in den jeweiligen Säulen gekoppelt. Eine Längenänderung der Säule bedingt eine Drehung der äußeren Wellensegmente und umgekehrt. Ein Hauptsegment (mittleres Segment) der Welle ist mit den äußeren Wellensegmenten koppelbar. Das Hauptsegment ist mit einer Bewegung, die eine Komponente in radialer Richtung zu den Achsen der äußeren Wellensegmente aufweist, relativ zu den äußeren Wellensegmenten positionierbar, um Kopplungsflächen aneinander zur Anlage zu bringen und/oder um die Segmente der Welle koaxial zueinander auszurichten. Eine rein axiale Bewegung des Hauptsegments relativ zu den äußeren Wellensegmenten ist nicht erforderlich, um die Wellensegmente miteinander zu verbinden.

### Bezugszeichenliste

Hauptsegment 2
axiale Richtung 4
äußeres Wellensegment 6
gemeinsame Achse 8
Tisch **10**
Tischplatte **12**
Tischgestell **20**
Säulen **22a, 22b**
erstes Säulenteil **24**
zweites Säulenteil **26**
Längsträger **28**
Querträger **30**
Fußausleger **32**
Teleskopantrieb **34**
obere Umlenkrolle **36**
untere Umlenkrolle **37**
Zugmittel **38**
Haltestab **40**
Zylinder **42**
Gasdruckfeder **44**
Kolbenstange **46**
äußeres Wellensegment **48a, 48b; 48; 48'**
Welle **50; 50'**
Hauptsegment **52; 52'**
Kopplungsflächen **54; 54.1, 54.2, 54.3** der äußeren Wellensegmente 48
Kopplungsflächen **56; 56.1, 56.2, 54.3** des Hauptsegments 52
Achsen **58** der äußeren Wellensegmente 48
Achse **60** des Hauptsegments 52
Montagerichtung **62**
Hauptstück **64**
Einsatzelement **66; 66a, 66b**
Fixierelement **68**
Mutter **69**
Bohrungen **70, 71**
Ausnehmungen **72, 74, 90**
Lagersitz **76**
Sitz **78** für obere Umlenkrolle 36
Schiebemuffe **80**
Teilstücke **82a, 82b**
Bohrungen **83, 84**
Aussparung **86**
Nase **88**
Schlitz **92**
axiale Ausnehmung **94**
axialer Vorsprung **96**
Fixierelement **98**
Bolzen **100a, 100b**
Schlitze **102a, 102b**
Rastelhaken **104a, 104b**
Montagerichtungen **106, 108**
Kopplungsabschnitt **110**
Stirnflächen **112, 114**
Teilungsfuge **116**
Schiebehülse **118**
Ausnehmungen **120, 122**
Teilstücke **124a, 124b**
Mittelstück **126**
Vorsprüngen **128**
Vertiefungen **130**
Drehmittnehmer **132**
Einkerbung **134**

## Patentansprüche

1. Tischgestell (20) aufweisend zwei teleskopierbare Säulen (22a, 22b) mit je zumindest zwei relativ zueinander verschieblichen Säulenteilen (24, 26),
wobei jede der Säulen (22a, 22b) einen Teleskopantrieb (34) aufweist, der die Säulenteile (24, 26) miteinander verbindet,
wobei die beiden Teleskopantriebe (34) über eine Welle (50) mit zwei äußeren Segmenten (48; 48a, 48b) und einem Hauptsegment (52) zur Synchronisation der Teleskopbewegungen miteinander gekoppelt sind,
wobei die beiden äußeren Segmente (48; 48a, 48b) der Welle (50) jeweils an einem ersten der beiden Säulenteile (24) der beiden Säulen (22a, 22b) drehbar gelagert sind und mit dem jeweiligen Teleskopantrieb (34) gekoppelt sind,
wobei zumindest eines der äußeren Segmente (48; 48a, 48b) und zumindest ein Endbereich des Hauptsegments (52) je wenigstens eine Kopplungsfläche (54, 54.1-54.3, 56, 56.1-56.3) aufweisen,
wobei die Kopplungsflächen (54, 54.1-54.3, 56, 56.1-56.3) durch eine Bewegung mit einer Komponente in einer radialen Richtung in axialer Überdeckung miteinander aneinander anlegbar sind.

2. Tischgestell (20) nach Anspruch 1, wobei ein Fixierelement (68; 98) in Eingriff mit einer Ausnehmung (72, 74, 90; 94) zumindest eines der Segmente (48; 48a, 48b, 52) bringbar ist.

3. Tischgestell (20) nach Anspruch 2, wobei an den Segmenten (48; 48a, 48b, 52) je wenigstens eine Ausnehmung (72, 74, 90) für den Eingriff des Fixierelements (68) ausgebildet ist, insbesondere wobei das Fixierelement eine Schraube ist.

4. Tischgestell (20) nach Anspruch 2, wobei das Fixierelement (98) ein sich axial erstreckender Vorsprung (96) an einem der Segmente (52) ist, und wobei die Ausnehmung (94) für den Eingriff des Fixierelements sich in axialer Richtung in das andere Segment (48) hineinerstreckt.

5. Tischgestell (20) nach einem der vorhergehenden Ansprüche, wobei eines der Segmente (52) zwei einander zuweisende Kopplungsflächen (56.1, 56.2) zum beidseitigen Übergreifen zweier voneinander wegweisender Kopplungsflächen (54.1, 54.2) des anderen Segments (48; 48a, 48b) aufweist.

6. Tischgestell (20) nach einem der vorhergehenden Ansprüche, wobei die Kopplungsflächen (54, 54.1-54.3, 56, 56.1-56.3) der Segmente (48; 48a, 48b, 52) sich mit einer Komponente quer zur radialen Richtung der Bewegung zum Anlegen der Kopplungsflächen aneinander erstrecken.

7. Tischgestell (20) nach einem der vorhergehenden Ansprüche, wobei die Segmente (48; 48a, 48b) der Welle (50) je zwei gegeneinander abgewinkelte Kopplungsflächen aufweisen.

8. Tischgestell (20) nach einem der vorhergehenden Ansprüche, wobei das Hauptsegment (52) der Welle (50) mit einem Rohr gebildet ist.

9. Tischgestell (20) nach Anspruch 8, wobei die Kopplungsfläche (56; 56.1, 56.2) des Hauptsegments (52) an einem eingedrückten oder zusammengedrückten Abschnitt des Rohrs gebildet ist.

10. Tischgestell (20) nach Anspruch 8, wobei das Rohr einen Rechteckquerschnitt mit einer teilumfänglichen Ausklinkung aufweist, und wobei die zumindest eine Kopplungsfläche (56.1-56.3) im nicht ausgeklinkten Umfangsbereich am Innenumfang des Rohrs ausgebildet ist.

11. Tischgestell (20) nach einem der vorhergehenden Ansprüche, wobei die Kopplungsfläche (56.1, 56.2) des Hauptsegments (52) an einem Einsatzelement (66; 66a, 66b) ausgebildet ist, welches in axialer Richtung in ein Hauptstück (64) einschiebbar ist,
insbesondere wobei das Einsatzelement (66; 66a, 66b) eine Nase (88) aufweist, welche in eine Aussparung (86) des Hauptstücks (64) einführbar ist.

12. Tischgestell (20) aufweisend zwei teleskopierbare Säulen (22a, 22b) mit je zumindest zwei relativ zueinander verschieblichen Säulenteilen,
wobei jede der Säulen (22a, 22b) einen Teleskopantrieb (34) aufweist, der die jeweiligen Säulenteile (24, 26) miteinander verbindet,
wobei die beiden Teleskopantriebe (34) über eine Welle (50') mit zwei äußeren Segmenten und einem Hauptsegment (52') zur Synchronisation der Teleskopbewegungen miteinander gekoppelt sind,
wobei die beiden äußeren Segmente (48') der Welle (50') jeweils an einem ersten der beiden Säulenteile (24) der beiden Säulen (22a, 22b) drehbar gelagert sind und mit dem jeweiligen Teleskopantrieb (34) gekoppelt sind,
wobei zumindest eines der äußeren Segmente (48'), vorzugsweise beide äußeren Segmente (48'), und das Hauptsegment (52') durch eine Bewegung mit einer Komponente in einer radialen Richtung koaxial zueinander anordenbar sind, sodass jeweilige Stirnflächen (112, 114) eine Teilungsfuge (116) zwischen den Segmenten (48', 52') definieren,
und wobei eine Schiebehülse (118) über die Teilungsfuge (116) verschieblich ist, um die Segmente (48', 52') miteinander zu koppeln.

13. Tischgestell (20) nach Anspruch 12, wobei ein Fixierelement (68), insbesondere eine Schraube oder ein Stift, zum Fixieren der Schiebehülse (118) an zumindest einem der Segmente (48') vorgesehen ist.

14. Tischgestell (20) nach Anspruch 12 oder 13, wobei von der Schiebehülse (118) überdeckte Abschnitte der Segmente (48', 52') nicht rotationssymmetrisch bezüglich ihrer Achsen (58, 60), sondern vorzugsweise im Querschnitt polygonal sind.

15. Tischgestell (20) nach einem der vorhergehenden Ansprüche, wobei das Hauptsegment (52; 52') der Welle (50; 50') mehrteilig mit zumindest zwei starr miteinander koppelbaren Teilstücken (82a, 82b; 124a, 124b) ausgebildet ist.

16. Tischgestell (20) nach Anspruch 15, wobei ein Mittelstück (126) in einander zugewandte Enden der Teilstücke (124a, 124b) einsetzbar ist, insbesondere wobei das Mittelstück (126) für jedes der Teilstücke (124a, 124b) einen Drehmittnehmer (132) aufweist und/oder wobei einander zuweisende axiale Endflächen der Teilstücke (124a, 124b) Vorsprünge (128) und Vertiefungen (130) für eine formschlüssige Drehkopplung aufweisen.

17. Tischgestell (20) nach Anspruch 15, wobei die beiden Teilstücke (82a,82b) mittels einer Schiebemuffe (80) miteinander verbindbar sind.

18. Tischgestell (20) nach einem der vorhergehenden Ansprüche, wobei die Teleskopantriebe (34) in den beiden Säulen (22a, 22b) jeweils ein umlaufendes Zugmittel (38), insbesondere eine Kette oder einen Zahnriemen, aufweisen, welches über eine obere und eine untere Umlenkrolle (36, 37) an dem jeweiligen ersten Säulenteil (24) geführt ist, und welches mit dem jeweiligen zweiten Säulenteil (26) verbunden ist.

19. Tischgestell (20) nach einem der vorhergehenden Ansprüche, weiterhin aufweisend eine, vorzugsweise blockierbare, Gasdruckfeder (44), welche sich zwischen den Säulenteilen (24, 26) einer der Säulen (22a, 22b) abstützt.

20. Tischgestell (20) nach einem der vorhergehenden Ansprüche, wobei die Säulen (22a, 22b) durch eine Schwenkbewegung an einem Längsträger (28) verrastbar sind.

21. Tisch (10) mit einem Tischgestell (20) nach einem der vorhergehenden Ansprüche und einer Tischplatte (12).
